# EUROPÄISCHE PATENTSCHRIFT

(11) **EP 0 351 507 B1**
(45) Veröffentlichungstag und Bekanntmachung des Hinweises auf die Patenterteilung: **22.06.1994**
(21) Anmeldenummer: 89108175.4
(22) Anmeldetag: 05.05.1989
(51) Int. Cl.: B05C 1/08, B05C 11/10

(54) **Walzenspalteinstellvorrichtung**
Device for adjusting the interstice between rollers
Dispositif pour ajuster l'interstice entre des rouleaux

(30) Priorität: 16.07.1988 CH 2689/88
(43) Veröffentlichungstag der Anmeldung: 24.01.1990
(73) Patentinhaber: Alich, Günther, CH-8802 Kilchberg (CH)
(72) Erfinder: Alich, Günther, CH-8802 Kilchberg (CH)
(74) Vertreter: Prietsch, Reiner, Dipl.-Ing.

(56) Entgegenhaltungen:
- EP-A- 0 242 783
- FR-A- 1 235 591

## Beschreibung

Die Erfindung betrifft ein Walzengerüst mit mindestens zwei miteinander korrespondierenden, relativ zueinander in beidseitigen Lageranordnungen beweglich geführten Walzen, wobei eine Walze, zwecks Einstellung des sich ergebenden Walzenspaltes, gegenüber der anderen mittels einem Stellmechanismus verschiebbar ist.

Verfahren zur Lösung jener Aufgabe - wie sie sich beispielsweise beim Betrieb einer Folien-Beschichtungsmaschine zur Verarbeitung nicht-reaktiver Stoffe, wie Lakke u. dgl stellt - sind aus der EP-A2-0242783 bekannt. Eine nach Massgabe jener Vorschläge ausgebildete autonome Walzenspalt-Einstellvorrichtung eliminiert den bei konventionellen Maschinen die Walzenspaltgenauigkeit beeinträchtigenden Radialschlag der Laststützlager-Innenringe. Infolge einer gewissen Hebelwirkung der im Kraft- und Formschluss-Verbund auf die Walzenzapfen wirkenden Stell- und Stützelemente kann dabei u.U. ein Walzenbiegemoment erzeugt werden, das die Walzenspalt-Parallelität nachteilig beeinflusst.
Aufgabe der vorliegenden Erfindung zur Walzenspalteinstellung eines Walzenpaares mit Hilfe von Stell- und Stützelementen ist es, Walzenbiegemomente zu vermeiden.
Das Prinzip der Erfindung wird anhand von Zeichnungen schematisch und detailliert beschrieben, wobei sich die Darstellungen und Erläuterungen (mit Ausnahme von Fig. 3) jeweils auf eines der beidseitig nahezu identisch ausgeführten Walzenenden beschränkt. Es stellen dar
- Fig. 1: ein konventionelles Verfahren zur Dosierwalzenspalt-Einstellung eines Auftragswerkes;
- Fig. 2: einen kraft- und formschlüssigen Walzenverbund mit Hilfe autonom gelagerter Stell- und Stützelemente gem. EP-A2-242783;
- Fig. 3: ein Schema der Walzenachsen-Biegelinien bei einer Geräteanordnung gemäss Fig. 2;
- Fig. 4: eine Anordnung und das Prinzip einer biegemomentfreien Walzen-Stell/Stützeinheit;
- Fig. 4a: eine Schnitt-Seitenansicht j-j der Anordnung gem. Fig. 4 mit Darstellung der gemeinsamen Symmetrie- und Stell/Stützachsen y-y und s-s;
- Fig. 4b: eine für grosse Stellwege (Walzenspalte) mit äusserem Stellkraftangriff ausgebildete Anordnung der Stellelemente;
- Fig. 5: ein detailliertes Ausführungsbeispiel einer Kompakt-Stell/Stützeinheit;
- Fig. 6: eine Variante eines Stützelement-Details mit einer Kraftmessdose;
- Fig. 7: eine schematische Darstellung eines Walzenspalt-Regelkreises mit Hilfe von drei alternativen Istwertgebern.

In einem gemäss Fig. 1 mit einer Dosierwalze 101, einer Auftragswalze 102 sowie einer Schichtübertragungswalze 103 ausgestatteten Auftragswerk einer Folienbeschichtungsanlage wird der Beschichtungsstoff aus einer sich über die Ballen- bzw Beschichtungsbreite der Anlage erstreckenden Speisewanne 105 an den Dosierwalzenspalt herangetragen und über das Walzensystem kontinuierlich zur Folie 106 transportiert. Der für die Schichtdicke massgebende Walzenspalt oberhalb der Speisewanne 105 wird dabei mit Hilfe der am Ständerrahmen 107 mit dem Stehlager 107′ fixierten Auftragswalze 102 und der auf einem Last-Stützlager 108 am Ständer 107 frei beweglich geführten Dosierwalze 101 gebildet. Die Grösse des Walzenspaltes bzw. die Dicke des zur Folie transportierten mehr oder minder konsistenten Stoffes lässt sich mit Hilfe einer am Lagerschlitten 109 angelenkten Schraubenspindel 110 und einer am Ständer 107 montierten, aus Mutter 111 und Gabelbock 112 bestehenden Stellvorrichtung justieren.
Wie die Anordnung nach Fig. 1 unschwer erkennen lässt, wirken sich u.a. die Innenring-Toleranzen der Radiallager 108, 107′, selbst bei solchen in spielfrei verspannter Ausführung, voll auf die Walzenspaltgenauigkeit aus. Demgegenüber ist gemäss Fig. 2 der durch das Walzenpaar 101, 102 gebildete Walzenspalt und der durch den mit den Walzenachsen 101′, 102′ definierte Walzenachsenabstand dank den kraft- und formschlüssigen, gegenseitig verspannten Verbindungselementen einer Stell- und Stützeinrichtung 113, 114, 115, 116 von Störungen unbeeinflusst, die z.B. durch Ungenauigkeiten der Walzenstützlager 107′, 108 in Fig. 1 und/oder durch von den Spindelkupplungen auf die Walzenzapfen ausgeübte Auslenkungen verursacht werden. Während dabei in der Stellebene z-z des Walzenpaares die aus dem Kolbenstangenlager 115 und dem Zylinderblocklager 116 bestehende Walzenstelleinheit den Walzenspalt betriebsmässig gegen null führt, wirkt ihr die Stützeinheit, bestehend aus dem Stützlagerpaar 113, 113′ mit Druckschrauben (Federelementen) und Einstellgetriebegehäuse 114, in der Stützebene x-x entgegen.
Zufolge der in den Ebenen x-x und z-z an den Walzen 101, 102 angreifenden Stütz- und Stellkräfte werden die Walzenzapfen in gewissem Ausmass auf Biegung beansprucht, was im allgemeinen unerwünscht ist.
In Fig. 3 sind jene, durch die Anordnung der Stell- und Stützelemente gemäss Fig. 2 generierten Biegelinien der Walzenachsen 101′, 102′ überspitzt dargestellt. Es leuchtet ein, dass das Mass für solche unvermeidbaren Walzendurchbiegungen von dem Abstand zwischen x-x und z-z sowie von den Grössen für Stellkraft und Zapfen-Widerstandsmoment abhängt.
Fig. 4 zeigt eine neuartige Placierung der vorerwähnten Stell/Stützeinheiten, die durch eine in einer gemeinsamen radialen Ebene y-y der Walzenzapfen liegenden Anordnung in der Art einer sich wechselseitig durchdringenden Konstruktion der Stell- und Stützelemente gekennzeichnet ist. Die Walzenzapfen 121, 122 der Dosier- und Auftragswalze 101, 102 werden auch hierbei in bekannter Weise mit Hilfe einer Stell- und Stützeinheit gefasst und autonom geführt. Konstruktiv besteht die Stelleinheit im wesentlichen aus der Lagerhalbschale 131, 132 mit vier von ihr gehaltenen und geführten Ankerschrauben 133 und dem damit verbundenen Stellzylinderblock 134 nebst dem Stellkolben 135 und der Kolbenplatte 136 sowie den an ihr gleichartig angeschraubten identischen Ankerschrauben 133′ der Gegenseite, die ebenfalls mit Hilfe einer identischen Lagerhalbschale 131′ den Stellkraftkreis über den jenseitigen Walzenzapfen 122 der Auftragswalze 102 schliesst. Der dergestalt konzipierten Stelleinheit wirkt die zwischen den Walzenzapfen 121, 122 eingebaute Stützeinheit entgegen, die im wesentlichen aus dem anderen, auf der "inneren" Gegenseite der Zapfen 121, 122 angeordneten spielfreien Lagerhälftenpaar 141, 141′ und den Druckfederstäben 143 besteht.
Ein Schnittbild j-j Fig. 4a der Stell/Stützelemente gemäss Fig. 4 macht deutlich, dass die Stell- und Stützelemente der Konstruktion derart ineinander gekammert und zwangsgeführt sind, dass ihre mittig zentrierten Stell- bzw. Stützkräfte stets in der gleichen radialen Ebene y-y der Walzenzapfen 121, 122 angreifen. Demzufolge ist das Stell/Stützsystem nach Fig. 4/4a sowohl radial, als auch axial als vollständig autonom anzusprechen; "äussere" (auf den Ständer) oder "längs" 11 (auf die Walzenachsen) wirkende Kräfte oder Momente werden hierbei nicht erzeugt.
Eine Variante der in Fig. 4/4a dargestellten und erläuterten Anordnung des aus Stell- und Stützeinheiten bestehenden Walzenverbundsystems zeigt Fig. 4b. In funktionell gleicher Weise wie zuvor werden auch in dieser Geräteanordnung die Walzenzapfen 121, 122 mit Hilfe der Druckfedern 143 in Verbindung mit dem Lagerhalbschalenpaar 141, 141′ auseinander gegen die Stelleinheit 131, 131′, 133, 134, 135, 136 gedrückt und, wie im Fall von Fig. 4/4a mit Hilfe einer Regelpumpe 138 als Druckwaage wirkend, der Walzenspalt eingestellt.
Wie das Konzept gemäss Fig. 4b erkennen lässt, ermöglicht eine solche ausserhalb des (inneren) Walzenzapfenbereiches angeordnete Stelleinheit 133, 134, 135, 136 eine allenfalls sehr grosse Walzenspalteinstellung, die in bestimmten Fällen nicht zuletzt im Hinblick auf einen unerlässlichen SPALT-NOT-AUF-Betrieb der Maschine von Bedeutung sein kann.

In Fig. 5/5a ist ein Ausführungsbeispiel einer kompakten biegemomentfreien Stell/Stützeinheit mit integrierter Wegmesseinrichtung für eine Walzenzapfenabstandsmessung sowie (alternativ) eine Druckmessdose für eine Stellkraftmessung dargestellt.
Gegenüber den in der Prinzipdarstellung (Fig. 4/4a) verwendeten vier Druckfederstäben 143 wird hier ein Stützsystem als statisch bestimmtes 'Dreibein' dergestalt ausgebildet und angeordnet, dass die einzelnen Druckfederstäbe 143, 143′, 143˝ die gleichen spezifischen Stützmomente [=Stützabstand vom Zentrum x Federsteife] aufweisen. Ferner ist der Stellkolben 135 des Stellzylinderblocks 134 hohl ausgebildet und übernimmt derart zwei Aufgaben, nämlich jene eigentliche als Stellglied sowie eine zweite zur Führung einer Wegmesseinrichtung 161, 162, 163, 164, 165. Ein im Kolben 135 frei und von dessen Stellrichtung unabhängig mit Hilfe von einem Längslager 139 in einem Stösselgehäuse 162 eingebetteter und geführter Wegtaster 161 stützt sich mittels einer Druckfeder 163 und Anschlägen 164, 165 an den an den Walzenzapfen spielfrei gelagerten Stützlager-Halbschalen 151, 151′ ab.
Dank einer solchen Messanordnung kann der Walzenabstand bzw. (bei zentrisch geschliffenem Walzenballen) der ihm proportionale Walzenspalt in zuverlässiger Weise gemessen oder mit Hilfe einer Regeleinrichtung - bestehend aus Soll/Istwert-Vergleicher 167, 168 und Servoventil 130 - geregelt werden; siehe Fig. 7. Für weniger hohe Ansprüche an die Schichtdickengenauigkeit lässt sich - wie in Fig. 4 angedeutet - eine ventilfreie, mit Hilfe einer Regelpumpe 138 praktizierte Stellkraftregelung anwenden.
Eine präzisere Stellkraftregelung wird sich indes eines geeigneten Servoventils 130, einer Druckmesseinrichtung 166 und eines Vergleichers 167, 168 bedienen, wie in den Fig.5 und 7 angedeutet ist.
Eine im übrigen meistens erforderliche mechanisch/elektrische (Null-) Kalibrierung des Walzenspaltes mit Hilfe der distanzbestimmenden Stützeinheit - deren Kennlinie (im Hooke'schen Bereich) im wesentlichen durch die Steifigkeit der Druckfederstäbe 143, 143′, 143˝ vorgegeben ist - lässt sich in einfacher Weise gemäss Anordnung nach Fig. 5 mit Hilfe einer feingängigen Justiereinrichtung 145 bewerkstelligen. Für eine betriebsmässige Walzenspaltregulierung sind in Fig.6 und 7 weitere Mess- und Regelelemente skizziert bzw.schematisch dargestellt. Während in Fig.7 dem Vergleicher 167 ein Sollwertgeber 168 zugeordnet ist, stehen als Istwertgeber drei alternative Aufnehmer zur Verfügung, nämlich je einer für eine Walzenabstandsmessung 161 und Stelldruckmessung 166 sowie als weitere Variante eine Stellkraftmessung mit Hilfe einer Kraftmessdose 147.
Wie aus Fig. 6 ersichtlich ist, stützen sich, im Fall einer Stellkraftregelung, die Druckfederstäbe 143 mittelbar mit Hilfe einer Zwischenplatte 146 über die Kraftmessdose 147 an der Stützlager-Halbschale 141′ ab.

## Patentansprüche

1. Walzenspalteinstellvorrichtung eines Walzengerüstes mit auf den Walzenzapfen (121, 122) gelagerten, gegeneinander wirkenden Walzenstell- und Stützelementen auf jeder Walzenseite, dadurch gekennzeichnet, dass die Stellelemente (133, 134, 135, 136, 133′) sich zwischen - bezogen auf den Walzenspalt - aussenliegenden Stelllager-Halbschalen (131, 131′) und die Stützelemente (143) sich zwischen innenliegenden Stützlager-Halbschalen (141, 141′) der Walzenzapfen (121, 122) jeder Walzenseite derart abstützen und geführt sind, dass die erzeugten Stell- und Stützkräfte in der selben, zu den Achsen der Walzen (101, 102) rechtwinkligen Ebene (y-y) wirken.

2. Walzenspalteinstellvorrichtung nach Anspruch 1, dadurch gekennzeichnet, dass drei auf die zentrische Stellachse (s-s) bezogene Stützelemente (143, 143′ 143˝) die gleichen spezifischen Stützmomente [ = Stützabstand x Federsteife] aufweisen.

3. Walzenspalteinstellvorrichtung nach Ansprüchen 1 oder 2, dadurch gekennzeichnet, dass die Kraft/Weg-Kennlinie mindestens eines der federnden Stützelemente (143) mit Hilfe einer Justiereinrichtung (145) einstellbar ist.

4. Walzenspalteinstellvorrichtung nach den Ansprüchen 1, 2 oder 3, dadurch gekennzeichnet, dass die Stützelemente (143, 143′, 143˝) durch Längsführungen (144) in dem Stellelement (134) gehalten und geführt sind.

5. Walzenspalteinstellvorrichtung nach Anspruch 1, dadurch gekennzeichnet, dass die Stellkraft eines Stellzylinders (134, 135) durch eine Pumpe (138) mit einstellbarem Förderdruck erzeugt wird.

6. Walzenspalteinstellvorrichtung nach einem der Ansprüche 1 bis 5, dadurch gekennzeichnet, dass mittels eines rohrförmigen Stellkolbens (135) und eines Längslagers (139) eine axial frei beweglich geführte Wegmesseinrichtung, bestehend aus Stösselgehäuse (162), Druckfeder (163) und Wegmessgerät (161), mit Hilfe von Anschlägen (164, 165) an den Stützlager-Halbschalen (151, 151′) abgestützt ist.

7. Walzenspalteinstellvorrichtung nach einem der Ansprüche 1 bis 5, dadurch gekennzeichnet, dass der Stelldruck eines Stellzylinders (134, 135) mit Hilfe eines Druckaufnehmers (166) gemessen und mittels einer Regeleinrichtung (167, 168, 130) geregelt ist.

8. Walzenspalteinstellvorrichtung nach einem der Ansprüche 1 bis 5, dadurch gekennzeichnet, dass die Stützkraft der Stützelemente (143) mit Hilfe einer zwischen einer Stützplatte (146) und einer Stützlager-Halbschale (141′) angeordneten Kraftmessdose (147) gemessen und unter Mitwirkung eines Reglers (167, 168) und eines Regelventils (130) eingestellt wird.

## Claims

1. Roll gap adjusting device of a roll stand with roll adjusting and supporting elements on every roll side running on roll journal (121, 122) and acting towards each other, characterised in that the adjusting elements (133, 134, 135, 136, 133') located between external adjusting bearing half-shells (131, 131'), relative to the roll gap, and the supporting elements (143) located between internal support bearing half-shells (141, 141') are supported and guided on every roll side in such a way that the adjusting and supporting forces act in the same plane (y-y) rectangular to the axles of the rolls (101, 102).

2. Roll gap adjusting device, according to claim 1, characterised in that, relative to the centrical adjusting axle (s-s), three supporting elements (143, 143', 143'') have the same specific support moments [= support distance x spring stiffness].

3. Roll gap adjusting device, according to claims 1 or 2, characterised in that the force/travel characteristic of at least one of the spring-mounted supporting elements (143) is adjustable by means of an adjusting device (145).

4. Roll gap adjusting device, according to claims 1, 2 or 3, characterised in that the supporting elements (143, 143', 143'') are held and guided by means of longitudinal guide mechanisms (144) in the adjusting element (134).

5. Roll gap adjusting device, according to claim 1, characterised in that the adjusting force of one adjusting cylinder (134, 135) is produced by means of a pump (138) with adjustable delivery pressure.

6. Roll gap adjusting device, according to one of the preceding claims 1 to 5, characterised in that a tubular adjusting piston (135) and a thrust bearing (139) are used to support on the support bearing half-shells (151, 151') by means of stops (164, 165) an axial, freely movable position transducer consisting of tappet housing (162), pressure spring (163), and position sensor (161).

7. Roll gap adjusting device, according to one of the preceding claims 1 to 5, characterised in that the adjusting pressure of an adjusting cylinder (134, 135) is measured by means of a pressure sensor (166), and is controlled by means of a control system (167, 168, 130).

8. Roll gap adjusting device, according to one of the preceding claims 1 to 5, characterised in that the supporting force of the supporting elements (143) is measured by means of a load cell located between a supporting plate (146) and a support bearing half-shell (141'), and is adjusted by assistance of a control system (167, 168) and a control valve (130).

## Revendications

1. Dispositif de réglage de l'écartement des cylindres d'une cage de laminoir avec, logés sur les tourillons des cylindres (121, 122), des éléments antagonistes de réglage des cylindres et de soutien, de chaque côté du cylindre; ce dispositif est caractérisé par le fait que - par rapport à l'écartement des cylindres - les éléments de réglage (133, 134, 135, 136, 133') s'appuient et soient guidés entre les demi-coquilles externes des paliers de réglage (131, 131') et que les éléments de soutien (143) s'appuient et soient guidés entre les demi-coquilles internes des paliers de soutien (141, 141') des tourillons de cylindres (121, 122), de chaque côté du cylindre, et ce de telle sorte que les forces de réglage et d'appui produites agissent dans le même plan (y-y), perpendiculaire aux axes des cylindres (101, 102).

2. Dispositif de réglage de l'écartement des cylindres selon la spécification 1, caractérisé par le fait que trois éléments de soutien (143, 143', 143'') rapportés à l'axe central de réglage (s-s) présentent les mêmes moments sur appui spécifiques [= distance d'appui x rigidité du ressort].

3. Dispositif de réglage de l'écartement des cylindres selon les spécifications 1 ou 2, caractérisé par le fait que la courbe caractéristique force/déplacement d'au moins un des éléments de soutien à ressorts (143) soit réglable à l'aide d'un dispositif d'ajustage (145).

4. Dispositif de réglage de l'écartement des cylindres selon les spécifications 1, 2 ou 3, caractérisé par le fait que les éléments de soutien (143, 143', 143'') soient maintenus et guidés dans l'élément de réglage (134) par des glissières longitudinales de guidage (144).

5. Dispositif de réglage de l'écartement des cylindres selon la spécification 1, caractérisé par le fait que la force de réglage d'un cylindre de réglage (134, 135) soit produite par une pompe (138) à pression de refoulement réglable.

6. Dispositif de réglage de l'écartement des cylindres selon une des spécifications 1 à 5, caractérisé par le fait qu'un dispositif de mesure du déplacement, à déplacement axial libre grâce à un piston de réglage tubulaire (136) et un palier de butée (139), s'appuie sur les demi-coquilles des paliers de soutien (151, 151') à l'aide de butées (164, 165). Ce dispositif de mesure est composé d'un boîtier de coulisseau (162), d'un ressort de pression (163) et d'un appareil de mesure du déplacement (161)

7. Dispositif de réglage de l'écartement des cylindres selon une des spécifications 1 à 5, caractérisé par le fait que la pression de réglage d'un cylindre de réglage (134, 135) soit mesurée à l'aide d'un enregistreur de pression (166) et réglée au moyen d'un dispositif régulateur (167, 168, 130).

8. Dispositif de réglage de l'écartement des cylindres selon une des spécifications 1 à 5, caractérisé par le fait que la force d'appui des éléments de soutien (143) soit mesurée à l'aide d'une boîte dynamométrique (147), placée entre une plaque d'appui (146) et une demi-coquille de palier de soutien (141'), et réglée avec le concours d'un régulateur (167, 168) et d'une soupape de réglage (130).
